# EUROPÄISCHE PATENTSCHRIFT

(11) **EP 0 240 575 B1**
(45) Veröffentlichungstag und Bekanntmachung des Hinweises auf die Patenterteilung: **27.09.1989**
(21) Anmeldenummer: 86103643.2
(22) Anmeldetag: 18.03.1986
(51) Int. Cl.: F27B 7/38, F27B 7/14, F27B 7/20, F27B 7/40

(54) **L-förmige Hubschaufel für Rohrkühler**
L-shaped lifting blade for tube coolers
Plaque élévatrice en forme de L pour radiateurs tubulaires

(43) Veröffentlichungstag der Anmeldung: 14.10.1987
(73) Patentinhaber: Giesserei Kohlscheid GmbH, D-5120 Herzogenrath (DE)
(72) Erfinder: Patterson, Jochen, B-4728 Kelmis (BE)
(74) Vertreter: König, Werner, Dipl.-Ing.

(56) Entgegenhaltungen:
- DE-A- 2 631 397
- GB-A- 1 423 300
- US-A- 1 501 566
- US-A- 3 910 756

## Beschreibung

Die Erfindung betrifft eine L-förmige Hubschaufel für Rohrkühler, insbesondere solche zur Zerkleinerung und Abkühlung von Zementklinker, bei welcher der eine Schenkel einen mit mindestens einer Schraubenöffnung versehenen Befestigungsabschnitt und der andere Schenkel einen Mitnehmerabschnitt bildet, der eine von einer gewölbten Bodenwand begrenzte Aufnahmemulde aufweist.

Derartige Hubschaufeln werden am Mantel eines Rohrkühlers unmittelbar oder unter Zwischenschaltung von Halterungen festgelegt.

Hubschaufeln dieser Art werden seit langem in sich um eine gegenüber der Waagerechten leicht geneigte Achse drehenden Kühlern, z. B. Satellitenkühlern in der Zementindustrie, ein gesetzt. Sie dienen der Verbesserung der Wärmeübertragung von dem zu kühlenden Material auf einen Kühlluftstrom, da sie bei der langsamen Drehbewegung das durchlaufende heiße Material mit hochheben und in Form eines mehr oder weniger dichten Schleiers über den gesamten Kühlerdurchmesser durch den Luftstrahl rieseln lassen.

Zur Erzielung einer möglichst gleichmäßigen Kühlung wird bisher ein möglichst gleichmäßiger Schleier des zu kühlenden Materials über den Gesamtquerschnitt des Kühlers angestrebt. Damit ist der Nachteil verbunden, daß mit dem Kühlluftstrom feinkörnige Teilchen des zu kühlenden Materials mitgerissen werden.

Die im Gegenstrom zu dem zu kühlenden Material geführte Kühlluft strömt bevorzugt durch den Weg mit dem geringsten Widerstand. Bei einem nicht den Gesamtquerschnitt des Kühlers abdeckenden Schleier des zu kühlenden Materials würde die Kühlluft somit überwiegend durch die von dem zu kühlenden Material freien Bereiche strömen. Sie würde ihre Kühlwirkung dann entsprechend verlieren, und der Kühlerwirkungsgrad würde herabgesetzt. Deshalb sind die bekannten Hubschaufeln becherförmig gestaltet derart, so daß das zu kühlende Material bei Drehung des Kühlers in den verschiedenen aufeinanderfolgenden Winkelstellun2 gen während der Drehbewegung des Kühlers mehr oder weniger gleichmäßig abgegeben wird.

Ein wesentlicher Nachteil dieser bekannten becherförmigen Hubschaufeln liegt in ihrer relativ kurzen Standzeit. Diese Hubschaufeln sind neben ihrer thermischen und chemischen Belastung auch mechanisch äußerst stark beansprucht. Bei jeder Drehbewegung des Kühlers werden die Hubschaufein während des Schöpfvorganges, also beim Aufnehmen des zu kühlenden Materials, stark aufgeheizt und anschließend im Kühlluftstrom abgekühlt. Dabei kann sich ein Temperaturunterschied an den Schaufeln von bis zu 500_{°} C ergeben. Da sich in dem zu kühlenden Material in der Regel auch mehr oder weniger große Brocken befinden, die ebenfalls mit hochgehoben und abgeworfen werden, sind die vorderen Enden der Schaufeln sehr schnell zerstört und nach innen eingerollt. Diese Schaufeln können dann die ihnen im Kühler zugedachte Aufgabe nicht mehr ordnungsgemäß erfüllen.

Der Erfindung liegt nun die Aufgabe zugrunde, eine Hubschaufel der eingangs erwähnten Art zu schaffen, welche die vorgenannten Nachteile nicht aufweist und sich durch lange Standzeiten bei guter Kühlwirkung auszeichnet.

Diese Aufgabe wird bei einer Hubschaufel der eingangs erwähnten Art erfindungsgemäß dadurch gelöst, daß die beiden Endbereiche der Aufnahmemulde des den Mitnehmerabschnitt bildenden Schenkels auf einer Bezugsebene liegen, die mit dem anderen Schenkel (Befestigungsabschnitt einen Winkel a von 93_{°} bis 105_{°} bildet, daß die Aufnahmemulde in ihrer Längsmitte von der Bezugsebene aus gemessen 2,5 bis 5 cm tief ist und hier ihre tiefste Stelle hat, und daß die normal zu dem Befestigungsabschnitt gemessene Länge des Mitnehmerabschnitts 16 bis 24 cm beträgt.

Bei dieser Hubschaufel wird ein relativ frühes Abwerfen des zu kühlenden Schüttgutes in nur einem Teilbereich des Kühlerquerschnitts erreicht. Dies führt dazu, daß die Hubschaufel bei der Drehung des Kühlers über einen längeren Weg der Kühlwirkung der Kühlluft ausgesetzt ist. Dabei ist die erfindungsgemäße Hubschaufel so gestaltet, daß ihre tragende Fläche relativ zur Menge des mitgenommenen zu kühlenden Materials groß ist. Dies bedeutet, daß ein hoher Wärmeübergang zwischen dem zu kühlenden Material und der Hubschaufel erfolgt. Aufgrund ihrer wie Kühlrippen arbeitenden Form wird sie schnell und nachhaltig von dem Kühlluftstrom abgekühlt. Dabei ist das Materialvolumen der Hubschaufel selbst relativ gering und speichert demzufolge weniger Wärme als bisher bekannte Becherschaufeln und leitet diese auch in geringerem Maße an den Kühlermantel ab.

Bei Verwendung dieser Hubschaufeln wird der Querschnitt des Kühlers unterteilt in einen Abschnitt, in dem das zu kühlende Material im wesentlichen schleierförmig herabfällt, und in einen weiteren Abschnitt, durch den die Kühlluft geführt wird, wird die Menge der durch den Kühlluftstrom mitgerissenen Partikel wesentlich reduziert.

Die erfindungsgemäße Hubschaufel ist dabei derart gestaltet, daß sie in ihrer Grundausrichtung dem Fallwinkel herabstürzender größerer Materialbrocken wie ein Schwert entgegensteht, wobei sie eine geringe Aufprallfläche für diese Brokken bietet. Herabstürzende größere Brocken treffen auf die Vorderkante der Hubschaufel, von wo die Aufprallenergie unmittelbar auf den Befestigungsabschnitt übergeleitet wird. Dadurch werden Verschleiß und Zerstörungen der Hubschaufel weitgehend vermieden, und es wird zudem eine gute Zertrümmerung der größeren zu kühlenden Brocken erreicht. Bei seitlichem Auftreffen der Brocken auf die Hubschaufel werden die Brocken abgeleitet, wordurch die Aufprallenergie reduziert wird.

Die erfindungsgemäße Hubschaufel kann so ausgebildet sein, daß der Winkel a 97_{°} bis 100_{°} beträgt. Mit einer Neigung in dem angegebenen Bereich lassen sich nach den derzeitigen Versuchen besonders günstige Ergebnisse erzielen.

Die erfindungsgemäße Hubschaufel kann ferner so ausgebildet sein, daß die von der Bezugsebene aus gemessene maxiamale Tiefe der Aufnahmemulde 2,5 bis 3 cm beträgt.

Die erfindungsgemäße Hubschaufel kann ferner so ausgebildet sein, daß die Länge des Mitnehmerabschnitts 16 bis 18 cm beträgt.

Die erfindungsgemäße Hubschaufel kann ferner so ausgebildet sein, daß der Mitnehmerabschnitt an seinem von dem Befestigungsabschnitt abgewandten Rand einen Verstärkungswulst aufweist. Auf diese Weise wird eine zusätzliche Verstärkung der Hubschaufel in dem Bereich herbeigeführt, in dem mit dem Auftreffen von groben Brocken gerechnet werden muß.

Die erfindungsgemäße Hubschaufel kann ferner so ausgebildet sein, daß die Aufnahmemulde durch mindestens eine ihre beiden Endbereiche verbindende Wand geteilt ist. Dies fördert die Verteilung des Materials über die Breite der Hubschaufel.

Schließlich kann die erfindungsgemäße Hubschaufel so ausgebildet sein, daß mindestens eine Versteifungsrippe zwischen Bodenwand und Befestigungsabschnitt vorgesehen ist. Diese Versteifungsrippe erhöht die Stabilität der Hubschaufel beträchtlich.

Im folgenden Teil der Beschreibung wird eine Ausführungsform der erfindungsgemäßen Hubschaufel an Hand von Zeichnungen beschrieben.

Es zeigt:
Fig. 1 eine in Einbaustellung von radial innen betrachtete Ansicht der erfindungsgemäßen Hubschaufel,
Fig. 2 eine Draufsicht auf die Hubschaufel nach Fig. 1,
Fig. 3 eine Seitenansicht der Hubschaufel nach Fig. 1 und 2,
Fig. 4 einen Schnitt durch die erfindungsgemäße Hubschaufel nach der Linie 4-4 in Fig. 2 und
Fig. 5 einen Schnitt durch einen Rohrkühler mit eingebauten erfindungsgemäßen Hubschaufeln.

Die in den Figuren 1 - 5 dargestellte erfindungsgemäße Hubschaufel stellt sich in ihrer Seitenansicht (Fig. 3 bis 5) im wesentlichen L-förmig dar. Ein Schenkel wird dabei von einem plattenförmigen Befestigungsabschnitt 1 gebildet, der mit zwei nach außen vorstehenden Ansätzen 2 versehen ist. In dem Befestigungsabschnitt 1 befindet sich im Bereich jedes Ansatzes 2 eine Schraubenöffnung 3, in die jeweils eine nicht dargestellt Schraube zur Festlegung der Hubschaufel an einem Mantel 4 eines Rohrkühlers eingeführt werden kann. Ein weiterer Schenkel der in der Seitenansicht L-förmigen Hubschaufel wird von einem Mitnehmerabschnitt 5 gebildet, der eine Bodenwand 6 aufweist, welche eine Aufnahmemulde 7 begrenzt. Die Aufnahmemulde 7 ist durch zwei Seitenwände 8 und eine Trennwand 9 unterteilt. Die Seitenwände 8 und die Trennwand 9 verlaufen im wesentlichen parallel zueinander von dem einen Endbereich des Mitnehmerabschnitts zu dessen anderem.

Die Bodenwand 6 ist an ihrer am weitesten von dem Befestigungsabschnitt 1 entfernt liegenden Rand mit einem Verstärkungswulst 13 versehen.

Zwei parallel zueinander verlaufende Versteifungsrippen 14 stützen die Bodenwand 6 zusätzlich an dem Befestigungsabschnitt 1 ab.

Die die Aufnahmemulde 7 in den mittleren Endbereichen begrenzenden Kanten liegen auf einer Bezugsebene B, die gegenüber dem Befestigungsabschnitt 1 einen Winkel a von 95_{°} bis 100_{°} bildet. Die maximale Tiefe der Aufnahmemulde 7 beträgt von der Bezugsebenen B aus gemessen 2,5 bis 3,0 cm. Die Länge L des Mitnehmerabschnitts 5 gemessen normal zu dem Befestigungsabschnitt beträgt 16 bis 18 cm. Diese beschriebene Länge L nimmt bei der beschriebenen Hubschaufel zu deren Seiten hin ab, da der Verstärkungswulst 13 zu seinen Enden hin leicht zurückgebogen ist.

## Patentansprüche

1. L-förmige Hubschaufel für Rohrkühler, insbesondere solche zur Zerkleinerung und Abkühlung von Zementklinker, bei welcher der eine Schenkel einen mit mindestens einer Schraubenöffnung versehenen Befestigungsabschnitt und der andere Schenkel einen Mitnehmerabschnitt bildet, der eine von einer gewölbten Bodenwand begrenzte Aufnahmemulde aufweist, dadurch gekennzeichnet, daß die beiden Endbereiche der Aufnahmemulde (7) des den Mitnehmerabschnitt (5) bildenden Schenkels auf einer Bezugsebene (B) liegen, die mit dem anderen Schenkel (Befestigungsabschnitt (1)) einen Winkel a von 93_{°} bis 105_{°} bildet, daß die Aufnahmemulde (7) in ihrer Längsmitte von der Bezugsebene (B) aus gemessen 2,5 bis 5 cm tief ist und hier ihre tiefste Stelle hat, und daß die normal zu dem Befestigungsabschnitt (1) gemessene Länge (L) des Mitnehmerabschnitts (5) 16 bis 24 cm beträgt.

2. Hubschaufel nach Anspruch 1, dadurch gekennzeichnet, daß der Winkel a 97_{°} bis 100_{°} beträgt.

3. Hubschaufel nach Anspruch 1 oder 2, dadurch gekennzeichnet, daß die von der Bezugsebene (B) aus gemessene maximale Tiefe der Aufnahmemulde (7) 2,5 bis 3 cm beträgt.

4. Hubschaufel nach einem der vorhergehenden Ansprüche, dadurch gekennzeichnet, daß die Länge des Mitnehmerabschnitts (5) 16 bis 18 cm beträgt.

5. Hubschaufel nach einem der vorhergehenden Ansprüche, dadurch gekennzeichnet, daß der Mitnehmerabschnitt (5) an seinem von dem Befestigungsabschnitt (1) abgewandten Rand einen Verstärkungswulst (13) aufweist.

6. Hubschaufel nach einem der vorhergehenden Ansprüche, dadurch gekennzeichnet, daß die Aufnahmemulde (7) durch mindestens eine ihre beiden Endbereiche verbindende Wand geteilt ist.

7. Hubschaufel nach einem der vorhergehenden Ansprüche, dadurch gekennzeichnet, daß mindestens eine Versteifungsrippe (14) zwischen Bodenwand (6) und Befestigungsabschnitt (1) vorgesehen ist.

## Revendications

1. Plaque élévatrice en forme de L pour radiateur tubulaire, en particulier les modèles destinés au broyage et au refroidissement du clinker, composée d'un premier montant servant de segment de fixation muni d'au moins un percement à vis et d'un autre montant formé d'un segment d'entraînement, lequel présente une auge de chargement délimitée par une paroi de fond voûtée, caractérisée par le fait, que les deux extrémités de l'auge de chargement (7) du montant constituant le segment d'entrainement (5) définissent un plan de référence (B) qui forme avec l'autre montant (segment de fixation (1)) un angle a compris entre 93_{°} et 105_{°}, que l'auge de chargement (7) a une profondeur au milieu dans le sens longitudinal de 2,5 à 5 cm par rapport au plan (B) de référence, cet endroit étant sa profondeur maximale, et que la longueur (L) du segment d'entraînement (5) mesurée perpendiculairement au segment de fixation (1) est comprise entre 16 et 24 cm.

2. Plaque élévatrice selon la revendication 1, caractérisée par le fait que l'angle a est compris entre 97_{°} et 100_{°}.

3. Plaque élévatrice selon la revendication 1 ou 2, caractérisée par le fait que la profondeur maximale de l'auge élévatrice (7) mesurée à partir du plan de référence (B) est comprise entre 2,5 et 3 cm.

4. Plaque élévatrice selon l'une des revendications précédentes, caractérisée par le fait que la longueur du segment d'entraînement (5) est de 16 à 18cm.

5. Plaque élévatrice selon l'une des revendications précédentes, caractérisée par le fait que le segment d'entraînement (5) présente un bourrelet de renfort (13) disposé sur son bord commun avec le segment de fixation (1 ).

6. Plaque élévatrice selon l'une des revendications précédentes, caractérisée par le fait que l'auge élévatrice (7) est divisé par au moins une paroi de séparation reliant les deux extrémités.

7. Plaque élévatrice selon l'une des revendications précédentes, caractérisée par le fait qu'au moins une nervure de raidissement (14) a été prévue entre la paroi de fond (6) et le segment de fixation (1).

## Claims

1. L-shaped lifting blade for tubular coolers, in particular such as are used for crushing and cooling cement clinker, of which one side forms a fastening section provided with at least one screw opening, and the other side forms a carrier section with a receiving trough bounded by a curved bottom wall, characterised in that the two end areas of the receiving trough (7) of the side forming the carrier section (5) lie on a reference plane (B) which forms an angle a of 93_{°} to 105_{°} with the other side (fastening section (1)), in that the receiving trough (7) is 2.5 to 5 cm deep at its longitudinal centre as measured from the reference plane (B) and has its deepest point here, and that the length of the carrier section (5) measured normal to the fastening section (1) is 16 to 24 cm.

2. Lifting blade in accordance with claim 1, characterised in that the angle a is 97_{°} to 100_{°}.

3. Lifting blade in accordance with claim 1 or 2, characterised in that the maximum depth of the receiving trough (7) measured from the reference plane (B) is 2.5 to 3 cm.

4. Lifting blade in accordance with one of the preceding claims characterised in that the length of the carrier section (5) is 16 to 18 cm.

5. Lifting blade in accordance with one of the preceding claims characterised in that the carrier section (5) has a reinforcing bead (13) at the edge facing away from the fastening section (1).

6. Lifting blade in accordance with one of the preceding claims characterised in that the receiving trough (7) is divided by at least one wall joining its two end areas.

7. Lifting blade in accordance with one of the preceding claims characterised in that at least one stiffening fin (14) is provided between the bottom wall (6) and the fastening section (1).
